# EUROPÄISCHE PATENTSCHRIFT

(11) **EP 1 411 166 B1**
(45) Veröffentlichungstag und Bekanntmachung des Hinweises auf die Patenterteilung: **22.06.2005**
(21) Anmeldenummer: 03450023.1
(22) Anmeldetag: 23.01.2003
(51) Int. Cl.: D21F 1/48, D21F 1/52

(54) **Vorrichtung für eine mindestens ein Siebband aufweisende Anlage zur Papiererzeugung**
Device for papermaking equipment with at least one screen belt
Dispositif pour équipement de papeterie avec au moins une bande de tamisage

(30) Priorität: 17.10.2002 AT 20021582
(43) Veröffentlichungstag der Anmeldung: 21.04.2004
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard, Dipl.-Ing.

(56) Entgegenhaltungen:
- EP-A- 0 350 827
- EP-A- 0 454 973
- AT-B- 389 534
- US-A- 1 917 098

## Beschreibung

Die gegenständliche Erfindung betrifft eine Vorrichtung für eine mindestens ein Siebband aufweisende Anlage zur Papiererzeugung, welche zum Abstützen des Siebbandes bzw. zum Abstreifen des durch das Siebband hindurchtretenden, aus dem auf diesem befindlichen Papierbrei bzw. Papierband austretenden Wassers mit einer Mehrzahl von in Bewegungsrichtung des Siebbandes voneinander im Abstand befindlichen Abstütz- bzw. Abstreifelementen aus keramischen Material ausgebildet ist, an deren Oberseite das Siebband zur Anlage kommt. Eine solche Vorrichtung ist z.B. aus der EP-A-0 350 827 bekannt.

Bekannte derartige Siebbandanlagen weisen eine Mehrzahl von in Bewegungsrichtung des Siebbandes hintereinander angeordneten Leisten aus keramischem Material auf, welche sich über die gesamte Breite des Siebbandes erstrecken und an deren Oberseite das Siebband zur Anlage kommt. Diese Leisten dienen einerseits dazu, das Siebband abzustützen und andererseits dazu, das aus dem am Siebband befindlichen Papierbrei bzw. Papierband durch das Siebband hindurch gelangende Wasser von der Unterseite des Siebbandes abzustreifen.

In einem ersten Bereich der Siebbandanlage tritt das im Papierbrei enthaltene Wasser insbesondere aufgrund der Schwerkraft durch das Siebband hindurch. In den folgenden Bereichen ist es jedoch zur Absaugung des Wassers im Papierband enthaltenen Wassers bzw. der in diesem befindlichen Feuchtigkeit erforderlich, das Siebband mit Vakuum zu beaufschlagen. Hierfür sind in den weiteren Bereichen des Siebbandes Saugkästen vorgesehen. Durch das auf das Siebband aufgebrachte Vakuum wird dieses an die Abstütz- bzw. Abstreifleisten mit großem Druck zur Anlage gebracht. Um die dabei auf das Siebband ausgeübten Kräfte aufnehmen zu können, müssen die Abstütz- bzw. Abstreifleisten in engem Abstand nebeneinander angeordnet sein.

Zwischen den Abstütz- bzw. Abstreifleisten wird einerseits das aus dem Siebband austretende Wasser abgeführt und kommt andererseits auf das Siebband das von den Saugkästen aufgebrachte Vakuum zur Wirkung, durch welches das im Papierbrei bzw. Papierband enthaltene Wasser bzw. die Feuchtigkeit abgesaugt wird. Durch die Abstütz- bzw. Abstreifleisten müssen dabei zwei Bedingungen erfüllt werden, welche jedoch in sich widersprüchlich sind. Einerseits sollen diese Leisten möglichst eng aneinander angeordnet sein, um die erforderliche Abstützung des Siebbandes, insbesondere in denjenigen Bereichen, in welchen dieses mit Vakuum beaufschlagt wird, zu bewirken. Andererseits sollen sich die Abstütz- bzw. Abstreifleisten in möglichst großen Abständen voneinander befinden, um ausreichend Raum für die Ableitung des durch das Siebband hindurchtretenden Wassers und weiters möglichst große Räume, in welchen das Vakuum auf das Siebband zur Wirkung kommt, zu erzielen.

Aus der AT-B1 389534 ist eine Abstütz- und Abstreifvorrichtung für ein Siebband bekannt, welche mit einer Vielzahl von einzelnen Abstütz- bzw. Abstreifleisten ausgebildet ist. Dieser bekannten Vorrichtung liegt die Aufgabe zugrunde, die Abstütz- bzw. Abstreifleisten so anzuordnen und auszubilden, dass sie den Erfordernissen des Betriebes entsprechend höhenverstellbar sind. Hierfür besteht diese Vorrichtung aus mit Bohrungen ausgebildeten Tragbalken, wobei sich in den Bohrungen stößeiförmige Elemente befinden, welche höhenverstellbar angeordnet sind. Zwischen den stößelförmigen Elementen und den Wandungen der Bohrungen befinden sich Spalte bzw. Kanäle, durch welche das aus dem Papierbrei abgesaugte Wasser hindurchtritt.

Der gegenständlichen Erfindung liegt die Aufgabe zugrunde, den an sich einander widersprechenden Forderungen auf eine maximale Abstützung des Siebbandes und auf eine Maximierung der Querschnitte der Durchtrittskanäle zu entsprechen. Dies wird dadurch erzielt, dass ein der Breite des Siebbandes entsprechend breiter Tragrahmen vorgesehen ist, welcher mit Tragleisten ausgebildet ist, an welchen eine Vielzahl von nebeneinander im Abstand befindlichen, fest angeordneten Abstütz- bzw. Abstreifelementen vorgesehen ist und dass die zwischen diesen Abstütz- bzw. Abstreifelementen bestehenden Zwischenräume die Durchtrittskanäle für das aus dem Papierbrei bzw. dem Papierband austretende Wasser bzw. für die durch das Siebband hindurchgesaugte Luft bilden.

Durch die Vielzahl der nebeneinander und hintereinander angeordneten Abstütz- bzw. Abstreifelemente wird einerseits gewährleistet, daß das Siebband hinreichend abgestützt wird, wobei diese gute Abstützung insbesondere in denjenigen Bereichen erforderlich ist, in welchen auf das Siebband große Vakuumkräfte ausgeübt werden. Andererseits befinden sich zwischen der Vielzahl der nebeneinander und hintereinander angeordneten Abstütz- bzw. Abstreifelemente hinreichend viele Zwischenräume, durch welche das im Papierbrei bzw. im Papierband enthaltene Wasser hindurchtritt bzw. in welchem auf das Siebband die von den Vakuumkästen auf dieses aufgebrachten Saugkräfte zur Wirkung kommen.
Somit wird durch diese Vorrichtung wesentlich bessere Abstütz- und Abstreifwirkung einerseits und Wasserableitung bzw. Saugwirkung andererseits erzielt, als dies durch die bisher bekannten Vorrichtungen erzielbar ist.

Vorzugsweise sind die an zwei in Bewegungsrichtung des Siebbandes aufeinanderfolgenden Tragleisten befindlichen Abstütz- und Abstreifelemente bezogen auf die Bewegungsrichtung des Siebbandes gegeneinander versetzt.
Nach einer bevorzugten Ausführungsform befindet sich der obere Rand des Tragrahmens zumindest angenähert in der Fläche der Oberseite der Abstütz- bzw. Abstreifelemente. Nach einer weiters bevorzugten Ausführungsform sind Abstütz- bzw. Abstreifelemente an ihren an das Siebband zur Anlage kommenden Oberseiten mit einem entgegen der Bewegungsrichtung des Siebbandes vorstehenden, keilförmigen Fortsatz ausgebildet, wodurch die Abstreifwirkung verbessert wird. Weiters können Abstütz- bzw. Abstreifelemente an ihren Oberseite gewölbt ausgebildet sein.

Der Gegenstand der Erfindung ist nachstehend anhand eines in der Zeichnung dargestellten Ausführungsbeispieles näher erläutert. Es zeigen:
- Fig.1: eine erste Ausführungsform einer erfindungsgemäßen Vorrichtung, in axonometrischer Darstellung,
- Fig.2: eine zweite Ausführungsform einer erfindungsgemäßen Vorrichtung, in axonometrischer Darstellung;
- Fig.3: eine dritte Ausführungsform einer erfindungsgemäßen Vorrichtung, in axonometrischer Darstellung;
- Fig.4.: unterschiedliche Ausführungsformen von Abstütz- bzw. Abstreifelementen, jeweils in axonometrischer Darstellung; und
- Fig.5: ein an einer Tragleiste befestigtes Abstützelement, in axialem Schnitt.

Die in Fig. 1 dargestellte Vorrichtung besteht aus einem Tragrahmen 1, welcher z.B. zur Montage auf einem Saugkasten bestimmt ist. Dieser Tragrahmen 1 ist an seiner Oberseite mit einer Auflage 11 aus keramischem Material ausgebildet, an welchem ein nicht dargestelltes Siebband einer Anlage zur Papiererzeugung zur Anlage kommt. Das Siebband wird über den Tragrahmen 1 in Richtung des Pfeiles A hinwegbewegt. Weiters ist der Tragrahmen 1 mit einer Mehrzahl von Tragleisten 12 ausgebildet, an welchen nach oben abragende Abstütz- bzw. Abstreifelemente 2 befestigt sind. Die Oberseite der Abstütz- und Abstreifelemente 2 befindet sich in der Ebene der Oberseite der Auflage 11.

Der Tragrahmen 1 und die Vielzahl der Abstütz- bzw. Abstreifelemente 2 erstrecken sich dabei über die gesamte Breite des Siebbandes. Die Abstütz- und Abstreifelemente 2 sind in einer Vielzahl von quer zur Bewegungsrichtung A des Siebbandes ausgerichteten Reihen dicht nebeneinander und hintereinander angeordnet, wobei zwischen der Vielzahl der nebeneinander und hintereinander angeordneten Abstütz- und Abstreifelemente 2 eine sehr große Anzahl von Zwischenräumen besteht, durch welche einerseits das aus dem am Siebband befindlichen Papierbrei bzw. Papierband austretende Wasser hindurchtritt und andererseits das vom Saugkasten auf den Papierbrei bzw. das Papierband ausgeübte Vakuum zur Wirkung kommt. Obgleich dadurch die wirksame Fläche der zwischen den Abstütz- und Abstreifelementen 2 befindlichen Zwischenräume sehr groß ist, wodurch der Durchtritt des Wassers nicht behindert ist und weiters eine sehr wirksame Beaufschlagung des Siebbandes mit Vakuum gewährleistet ist, wird aufgrund der Vielzahl der Elemente 2 die erforderliche Abstützung des Siebbandes gewährleistet. Es wird hierzu darauf verwiesen, daß diese Abstützung insbesondere in denjenigen Bereichen der Bewegungsbahn des Siebbandes erforderlich ist, in welchen auf das am Siebband aufliegende Papierband zur Entfernung der in diesem befindlichen Feuchtigkeit ein sehr hohes Vakuum aufbebracht werden muß.

Um über die Breite des Siebbandes eine gleichmäßige Abstützung und Abstreifwirkung zu erzielen, sind die in Bewegungsrichtung des Siebbandes in aufeinanderfolgenden Reihen befindlichen Abstütz- und Abstreifelemente 2 gegeneinander quer versetzt angeordnet.

Das in Fig.2 dargestellte Ausführungsbeispiel einer erfindungsgemäßen Vorrichtung unterscheidet sich von dem in Fig.1 dargestellten Ausführungsbeispiel dadurch, daß die Abstütz- und Abstreifelemente 2 eine andere räumliche Gestaltung aufweisen. Diese sind mit in entgegen der Bewegungsrichtung A des Siebbandes sich keilförmig verjüngenden Fortsätzen 21 ausgebildet, durch welche die Abstreifwirkung in Bezug auf das durch das Siebband hindurchtretende Wasser verbessert wird.

Die in Fig.3 dargestellte Vorrichtung unterscheidet sich von der in Fig.2 dargestellten Vorrichtung dadurch, daß die Abstreifelemente 2a über den Tragrahmen 1a hinausragen bzw. daß der Tragrahmen 1a nicht mit einer an das Siebband zur Anlage kommenden Oberseite ausgebildet ist. Eine derartige Vorrichtung wird dann zum Einsatz gebracht, wenn durch diese nur eine Abstützung des Siebbandes und eine Abstreifwirkung erzielt werden soll, wogegen auf das Siebband kein Vakuum aufgebracht wird.

In Fig.4 sind acht unterschiedliche Ausführungsformen von Abstütz- und Abstreifelementen 2 dargestellt. Durch diese Darstellungen wird gezeigt, daß die Abstütz- und Abstreifelemente 2 eine Vielzahl von Ausbildungen aufweisen können. Diese können mit ebenen oder mit gewölbten Oberflächen ausgebildet sein. Zudem können sie mit entgegen der Bewegungsrichtung des Siebbandes vorstehenden Fortsätzen 21 versehen sein.

Wie dies aus Fig.5 ersichtlich ist, kann die Befestigung der Abstütz- und Abstreifelemente 2 auf den Tragleisten 12 dadurch erfolgen, daß diese an ihrer Unterseite mit einem Sackloch 22 ausgebildet sind, in welchem eine Gewindehülse 23 befestigt, insbesondere verklebt, ist, wobei in die Gewindehülse 23 eine die Tragleiste 12 durchsetzende Schraube 24 eingeschraubt ist.

Wie dies vorstehend dargelegt worden ist, besteht das wesentliche Merkmal der Vorrichtung darin, daß eine sehr große Anzahl von Abstütz- und Abstreifelementen 2 vorgesehen ist, durch welche die erforderliche Abstützung des Siebbandes bewirkt wird und durch welche das durch das Siebband hindurchtretende Wasser abgestreift wird, wobei jedoch zudem für die Ableitung des Wassers und für das Einwirken von Vakuum auf das Siebband eine sehr große Fläche zur Verfügung steht, wodurch eine sehr wirksame Beaufschlagung mit Vakuum ermöglicht wird.

## Patentansprüche

1. Vorrichtung für eine mindestens ein Siebband aufweisende Anlage zur Papiererzeugung, welche zum Abstützen des Siebbandes bzw. zum Abstreifen des durch das Siebband hindurchtretenden, aus dem auf diesem befindlichen Papierbrei bzw. Papierband austretenden Wassers mit einer Mehrzahl von in Bewegungsrichtung des Siebbandes voneinander im Abstand befindlichen Abstütz- bzw. Abstreifelementen (2) aus keramischen Material ausgebildet ist, an deren Oberseiten das Siebband zur Anlage kommt, **dadurch gekennzeichnet, dass** ein der Breite des Siebbandes entsprechend breiter Tragrahmen (1) vorgesehen ist, welcher mit Tragleisten ausgebildet ist, an welchen eine Vielzahl von nebeneinander im Abstand befindlichen, fest angeordneten Abstütz- bzw. Abstreifelementen (2) vorgesehen ist und dass die zwischen diesen Abstütz- bzw. Abstreifelementen (2) bestehenden Zwischenräume die Durchtrittskanäle für das aus dem Papierbrei bzw. dem Papierband austretende Wasser bzw. für die durch das Siebband hindurchgesaugte Luft bilden.

2. Vorrichtung nach Patentanspruch 1, **dadurch gekennzeichnet, dass** die an zwei in Bewegungsrichtung des Siebbandes aufeinanderfolgenden Tragleisten befindlichen Abstütz- und Abstreifelemente (2) bezogen auf die Bewegungsrichtung des Siebbandes gegeneinander versetzt sind.

3. Vorrichtung nach einem der Patentansprüche 1 und 2, **dadurch gekennzeichnet, dass** sich der obere Rand (11) des Tragrahmens (1) zumindest angenähert in der Fläche der Oberseite der Abstütz- bzw. Abstreifelemente (2) befindet.

4. Vorrichtung nach einem der Patentansprüche 1 bis 3, **dadurch gekennzeichnet, dass** Abstütz- bzw. Abstreifelemente (2) an ihren an das Siebband zur Anlage kommenden Oberseiten mit einem entgegen der Bewegungsrichtung des Siebbandes vorstehenden, keilförmigen Fortsatz (21) ausgebildet sind.

5. Vorrichtung nach einem der Patentansprüche 1 bis 4 **dadurch gekennzeichnet, dass** Abstütz- bzw. Abstreifelemente (2) an ihren Oberseiten gewölbt ausgebildet sind.

## Claims

1. A device for a paper-making installation comprising at least one wire belt, which installation comprises a plurality of supporting or scraping elements (2) of ceramic material spaced from one another in the direction of movement of the wire belt for supporting the wire belt or scraping off the water emerging from the paper pulp or paper strip located on the wire belt and passing therethrough, on the upper sides of which elements the wire belt comes to rest, **characterised in that** a load-bearing frame (1) is provided, which corresponds in width to the width of the wire belt and which comprises load-bearing strips, on which there is provided a plurality of fixedly arranged supporting or scraping elements (2) located spacedly next to one another and **in that** the spaces between said supporting or scraping elements (2) form passage channels for the water emerging from the paper pulp or paper strip or for the air sucked through the wire belt.

2. A device according to claim 1, **characterised in that** the supporting and scraping elements (2) located on two successive load-bearing strips in the direction of movement of the wire belt are offset relative to one another in relation to the direction of movement of the wire belt.

3. A device according to either one of claims 1 and 2, **characterised in that** the upper edge (11) of the load-bearing frame (1) is located at least approximately in the plane of the upper side of the supporting or scraping elements (2).

4. A device according to any one of claims 1 to 3, **characterised in that**, at their upper sides coming to rest against the wire belt, supporting or scraping elements (2) comprise a wedge-shaped extension (21) projecting contrary to the direction of movement of the wire belt.

5. A device according to any one of claims 1 to 4, **characterised in that** supporting or scraping elements (2) are of curved construction at their upper sides.

## Revendications

1. Dispositif pour une installation de fabrication de papier qui comporte au moins un tamis à bande et qui, pour l'appui du tamis et pour le raclage de l'eau sortant de la pâte à papier ou de la bande de papier située sur le tamis et traversant celui-ci, est pourvue d'une multiplicité d'éléments d'appui et de raclage (2) en matière céramique qui sont espacés les uns des autres dans le sens de déplacement du tamis et sur le côté supérieur desquels le tamis vient s'appliquer,
**caractérisé en ce qu'**il est prévu un châssis porteur (1) dont la largeur correspond à la largeur du tamis à bande et qui comporte des baguettes de support sur lesquelles sont prévus une multiplicité d'éléments d'appui et de raclage (2) fixes, juxtaposés et espacés et **en ce que** les espaces intermédiaires formés entre ces éléments d'appui et de raclage (2) définissent des conduits de passage pour l'eau qui sort de la pâte à papier ou du tamis à bande et pour l'air qui est aspiré à travers celui-ci.

2. Dispositif selon la revendication 1, **caractérisé en ce que** les éléments d'appui et de raclage (2) situés sur deux baguettes de support qui se suivent dans le sens du déplacement du tamis à bande sont décalés mutuellement par rapport à ce sens de déplacement.

3. Dispositif selon la revendication 1 ou 2, **caractérisé en ce que** le bord supérieur (11) du châssis porteur (1) se trouve au moins approximativement dans la surface du côté supérieur des éléments d'appui et de raclage (2).

4. Dispositif selon l'une des revendications 1 à 3, **caractérisé en ce que** les éléments d'appui et de raclage (2) sont pourvus, sur leur côté supérieur qui vient s'appliquer contre le tamis à bande, d'un prolongement cunéiforme (21) qui fait saillie en sens inverse par rapport au sens de déplacement du tamis.

5. Dispositif selon l'une des revendications 1 à 4, **caractérisé en ce que** les éléments d'appui et de raclage (2) sont bombés sur leur côté supérieur.
